# EUROPÄISCHE PATENTSCHRIFT

(11) **EP 2 002 985 B1**
(45) Veröffentlichungstag und Bekanntmachung des Hinweises auf die Patenterteilung: **07.09.2011**
(21) Anmeldenummer: 07009930.4
(22) Anmeldetag: 18.05.2007
(51) Int. Cl.: B41J 15/04

(54) **Mobiles Datenverarbeitungs-Handgerät**
Mobile hand-held data processing device
Appareil portatif de traitement de données mobile

(43) Veröffentlichungstag der Anmeldung: 17.12.2008
(73) Patentinhaber: Schweers Informationstechnologie GmbH, 40670 Meerbusch (DE)
(72) Erfinder: Schweers, Michael, 40670 Meerbusch (DE)
(74) Vertreter: DR. STARK & PARTNER

(56) Entgegenhaltungen:
- EP-A- 0 505 943
- EP-A- 0 526 803
- EP-A- 0 908 318
- EP-A- 1 403 073
- US-A1- 2004 119 808
- US-A1- 2005 002 715

## Beschreibung

Die Erfindung betrifft ein mobiles Datenverarbeitungs-Handgerät, insbesondere für die Bearbeitung von durch eine Bedienperson detektierten Verstößen gegen Vorschriften oder dergleichen, wie z. B. die Erfassung von Verstößen gegen Verkehrsvorschriften bei der Überwachung des ruhenden und/oder fließenden Verkehrs oder sonstigen Ordnungswidrigkeiten, mit einem eine Datenverarbeitungseinheit beinhaltenden Gehäuse, das insbesondere eine Vorderseite und eine Rückseite aufweist, in das sowohl eine Eingabeeinrichtung für die Dateneingabe und/oder Bedienung des Datenverarbeitungs-Handgeräts als auch eine Anzeigeeinrichtung für die Ausgabe von Bild- und/oder Verarbeitungsund/oder Steuerungsinformationen integriert ist und in dem ein Drucker zum Ausdrucken von durch die Datenverarbeitungseinheit generierten Informationen vorgesehen ist, wobei der Drucker einen Druckkopf, eine Druckwalze als Gegenlager des Druckkopfs sowie eine Papierrolle und einen Papiervorschub aufweist, wobei weiterhin das von der Papierrolle kommende Papier zum Bedrucken zwischen Druckkopf und Druckwalze durchgeführt ist und durch eine insbesondere als Schlitz ausgebildete Auslassöffnung aus dem Gehäuse austritt, und wobei außerdem das Gehäuse mit einer im geöffneten Zustand den Zugriff auf die Papierrolle freigebenden Ladeklappe zum Auswechseln einer verbrauchten Papierrolle versehen ist.

Aus der Praxis sind derartige Datenverarbeitungs-Handgeräte bekannt, die Drucker in vielfältiger Ausführung für verschiedenste Druckbreiten und Druckarten und für Papier von der Rolle oder gefaltet vom Stapel beinhalten können.

Hierbei wird der Papiervorschub in der Regel durch eine Walze bewirkt und dem Druckkopf ist als Gegenlager ebenfalls eine Walze zugeordnet. Das Papier ist dabei zwischen dem Druckkopf und der als Gegenlager dienenden Walze durchgeführt.

Um das Einfädeln zu erleichtern, ist die als Gegenlager dienende Walze dabei bei neueren Geräten verlagerbar ausgebildet, so dass das Papier bei gelöster Walze einfach zwischen Kopf und Walze gelegt und die Walze anschließend wieder in ihre Druckposition gebracht werden kann. Insoweit sind Auslösehilfen in Form von Druckknöpfen bekannt oder die Walze kann durch Laschen oder Hebel aus ihrem Lager gelöst werden.

Nachteilig hierbei jedoch ist, dass für eine ordnungsgemäße Funktion des Druckers regelmäßig nur eine bestimmte Verschwenkrichtung beim Entfernen der Walze vom Druckkopf möglich ist und damit die Position der entsprechenden Schwenkachse festliegt und die Gehäuseform beeinflusst. Somit sind insbesondere relativ klein ausgebildete Gehäuse nicht möglich, da sonst die Schwenkachse außerhalb des Gehäuses liegen würde.

Der Stand der Technik ist aus den Dokumenten EP 0 908 318, US 2004/119808, EP 1 403 073, EP 0 526 803, US2005/002715 und EP 0 505 943 bekannt.

Aufgabe der Erfindung ist es, die vorgenannten Nachteile zu vermeiden und ein mobiles Datenverarbeitungs-Handgerät anzugeben, das bei den vorgenannten Randbedingungen ein einfaches Austauschen der Papierrolle ermöglicht.

Diese Aufgabe wird dadurch gelöst, dass die Ladeklappe eine endseitige Schwenkachse aufweist, mit der sie am Gehäuse befestigt ist, und darüber hinaus der mittlere Bereich der Ladeklappe so ausgebildet ist, dass die sich daran anschließenden beiden Teilbereiche, nämlich der am Gehäuse schwenkbar gelagerte Teilbereich und der das freie Ende bildende andere Teilbereich, der ansonsten im Wesentlichen starr ausgebildeten Ladeklappe relativ zueinander verschwenkbar angeordnet sind, wobei die Druckwalze an dem das freie Ende bildenden Teilbereich der Ladeklappe angeordnet ist. Hierdurch kann den Vorgaben für eine einwandfreie Funktion betreffend die Verlagerungsrichtung der Druckwalze, und der somit hieraus resultierenden entsprechenden Verschwenkachse, Rechnung getragen werden unter gleichzeitiger möglichst geringer Dimensionierung des Gehäuses.

Vorteilhafterweise kann dem mobilen Datenverarbeitungs-Handgerät eine insbesondere als Digitalkamera ausgebildete digitale Bilderfassungseinrichtung zugeordnet sein und in dem Gehäuse, insbesondere in der Vorderseite des Gehäuses, zumindest eine weitere Anzeigeeinrichtung für die Ausgabe von Bild- und/oder Verarbeitungs- und/oder Steuerungsinformationen vorgesehen und mit der digitalen Bilderfassungseinrichtung verbunden sein.

Erfindungsgemäß kann der mittlere Bereich der Ladeklappe mit einer Zwischenschwenkachse für das Verschwenken des das freie Ende bildenden Teilbereichs der Ladeklappe bei im Wesentlichen nicht verschwenktem Zustand des am Gehäuse schwenkbar gelagerten Teilbereichs der Ladeklappe versehen sein, so dass gegenüber einer beweglichen, insbesondere verbiegbaren Ausgestaltung des mittleren Bereichs der Ladeklappe eine klar definierte Schwenkachse resultiert, die darüber hinaus nicht durch wiederholtes Auslenken Verschleiß- und/oder Ermüdungserscheinungen unterliegt.

Vorteilhafterweise kann der Schwenkwinkel des das freie Ende der Ladeklappe bildenden Teilbereichs zumindest derart groß ausgebildet sein, dass die Drehachse der Druckwalze auf eine solche Position verlagerbar ist, in welcher die Gerade zwischen ihr und der Zwischenschwenkachse parallel zur Tangente auf derjenigen Stelle der sich in Druckposition befindlichen Druckwalze ist, die während des Druckvorgangs das Gegenlager des Druckkopfs bildet, so dass eine ähnliche Verlagerung erfolgt wie sie bei einer außerhalb des Gehäuses befindlichen Anordnung der Schwenkachse, so wie sie entsprechend den Vorgaben der Hersteller üblicher Druckeinrichtungen gegeben wäre, resultiert.

Erfindungsgemäß kann der freie Endbereich des das freie Ende der Ladeklappe bildenden Teilbereichs als Griffbereich für das Öffnen der Ladeklappe ausgebildet sein, so dass neben einem schlichten Design auch keine die Handhabung störende Lasche oder Griffmulde vorgesehen ist und zudem ein Hängenbleiben und damit versehentliches Öffnen nicht erfolgen kann. Eine zusätzliche Verriegelungseinrichtung ist darüber hinaus nicht erforderlich, insbesondere dann nicht, wenn vorteilhafterweise der Bereich der Zwischenschwenkachse als Öffnungsbereich ausgebildet ist, der durch eine außenseitige Druckbetätigung einwärts verlagerbar ist, so dass damit eine Auswärtsverlagerung der Drehachse der Druckwalze bewirkbar ist und insbesondere auch eine Zugänglichkeit des Griffbereichs bewirkt werden kann.

Bei einem bevorzugten Ausführungsbeispiel der Erfindung kann der freie Endbereich des das freie Ende der Ladeklappe bildenden Teilbereichs weiterhin als Schließbereich ausgebildet sein, der durch außenseitige Druckbetätigung einwärts verlagerbar ist, so dass damit eine Auswärtsverlagerung des mittleren Bereichs der Ladeklappe, insbesondere der Zwischenschwenkachse, bewirkbar ist, und insoweit auch keine zusätzlichen Handhabungseinrichtungen erforderlich sind.

Vorzugsweise kann die Druckwalze durch einen Antrieb auch als Vorschub ausgebildet sein, so dass ein einfacher technischer Aufbau mit einer geringen Bauteilanzahl möglich ist.

Im Folgenden wird ein in der Zeichnung dargestelltes Ausführungsbeispiel der Erfindung erläutert. Es zeigen:
- Fig. 1: einen Schnitt durch ein erfindungsgemäßes mobiles Datenverarbeitungs-Handgerät in geschlossenem Zustand,
- Fig. 2: den Gegenstand nach Fig. 1 in teilgeöffnetem Zustand und
- Fig. 3: den Gegenstand nach Fig. 1 in vollständig geöffnetem Zustand.

In allen Figuren werden für gleiche bzw. gleichartige Bauteile übereinstimmende Bezugszeichen verwendet.

Fig. 1 zeigt ein mobiles Datenverarbeitungs-Handgerät 1 mit einem Gehäuse 2, wobei in der in Schnittdarstellung gezeigten Prinzipskizze weder die Eingabeeinrichtung noch die Anzeigeeinrichtung dargestellt sind.

In dem Gehäuse 2 ist auch ein Drucker 3 angeordnet, der im dargestellten Ausführungsbeispiel das von einer Papierrolle 4 stammende Papier 5 mittels eines Druckkopfs 6 bedruckt. Dem Druckkopf 6 ist als Gegenlager eine Druckwalze 7 zugeordnet, wobei das von der Papierrolle 4 kommende Papier 5 zum Bedrucken zwischen Druckkopf 6 und Druckwalze 7 durchgeführt ist und anschließend durch eine als Schlitz ausgebildete Auslassöffnung 8 aus dem Gehäuse 2 austritt.

Für den Austausch einer aufgebrauchten Papierrolle 4 ist das Gehäuse 2 mit einer zu öffnenden Ladeklappe 9 versehen. Die Ladeklappe 9 weist hierfür an ihrem in der Zeichnung rechts befindlichen einen Ende eine Schwenkachse 10 auf, mit der die Ladeklappe 9 am Gehäuse 2 befestigt ist.

Darüber hinaus weist der mittlere Bereich der Ladeklappe 9 eine Zwischenschwenkachse 11 auf, durch die der das freie Ende der Ladeklappe 9 bildende Teilbereich gegenüber dem schwenkbar am Gehäuse 2 gelagerten Teilbereich der Ladeklappe 9 zumindest etwas relativ verschwenkbar ist.

Für das Öffnen der Ladeklappe 9 ist die Ladeklappe 9 im Bereich der Zwischenschwenkachse 10 als Öffnungsbereich ausgebildet, der durch außenseitige Druckbetätigung einwärts verlagerbar ist. Dadurch tritt auch eine Auswärtsverlagerung des freien Endbereichs 12 von dem das freie Ende der Ladeklappe 9 bildenden Teilbereich ein, wobei der freie Endbereich 12 als Griffbereich für das Öffnen der Ladeklappe 9 ausgebildet ist und durch die Auswärtsbewegung zugänglich wird und gegriffen werden kann.

Dabei ist der Schwenkwinkel des das Freie Ende der Ladeklappe 9 bildenden Teilbereichs derart ausgebildet, dass die Drehachse 13 der Druckwalze 7 auf die in Fig. 2 dargestellte Position verlagerbar ist, in welcher die gerade Verbindungslinie zwischen der Drehachse 13 und der Zwischenschwenkachse 11 parallel zur Tangente (A) bezogen auf diejenige Stelle der sich in Druckposition gemäß Fig. 1 befindlichen Druckwalze 7 ist, die während des Druckvorgangs das Gegenlager des Druckkopfs 6 bildet.

Im Anschluss daran kann wie aus Fig. 3 ersichtlich die Ladeklappe 9 in ihrer Gesamtheit um die Schwenkachse 10 verlagert werden, so dass die Papierrolle 4 einfach entnommen und durch eine neue Papierrolle 4 ersetzt werden kann. Das Papier 5 wird dann lediglich etwas von der Papierrolle 4 abgerollt und an dem Druckkopf 6 vorbeigeführt, wobei beim Schließen der Ladeklappe 9 das Papier 5 im Bereich des Druckkopfs 6 durch die Druckwalze 7 automatisch in die richtige Position gebracht wird. Gegebenenfalls ist beim Wechseln allenfalls das freie Ende des Papiers 5 durch die Auslassöffnung 8 in der Ladeklappe 9 manuell hindurchzuführen, sofern dies nicht automatisch durch einen Papiervorschub nach Schließen der Ladeklappe 9 erfolgt.

Beim Schließen der Ladeklappe 9 erfolgt zunächst eine Verschwenkung um die Schwenkachse 10 bis sich der das freie Ende der Ladeklappe 9 bildende Teilbereich wieder in der Fig. 2 gezeigten Position befindet. Dann wird durch manuelles Einwärtsdrücken des freien Endbereichs 12 dieser wieder in einer mit der restlichen Wandung des Gehäuses 2 fluchtenden Position befindet (siehe Fig. 1).

## Patentansprüche

1. Mobiles Datenverarbeitungs-Handgerät (1), insbesondere für die Bearbeitung von durch eine Bedienperson detektierten Verstößen gegen Vorschriften oder dergleichen, wie z. B. die Erfassung von Verstößen gegen Verkehrsvorschriften bei der Überwachung des ruhenden und/oder fließenden Verkehrs oder sonstigen Ordnungswidrigkeiten, mit einem eine Datenverarbeitungseinheit beinhaltenden Gehäuse (2), in das sowohl eine Eingabeeinrichtung für die Dateneingabe und/oder Bedienung des Datenverarbeitungs-Handgeräts (1) als auch eine Anzeigeeinrichtung für die Ausgabe von Bild- und/oder Verarbeitungs- und/oder Steuerungsinformationen integriert ist und in dem ein Drucker (3) zum Ausdrucken von durch die Datenverarbeitungseinheit generierten Informationen vorgesehen ist, wobei der Drucker (3) einen Druckkopf (6), eine Druckwalze (7) als Gegenlager des Druckkropfs sowie eine Papierrolle (4) und einen Papiervorschub aufweist, wobei weiterhin das von der Papierrolle (4) kommende Papier (5) zum Bedrucken zwischen Druckkopf (6) und Druckwalze (7) durchgeführt ist und durch eine insbesondere als Schlitz ausgebildete Auslassöffnung (8) aus dem Gehäuse (2) austritt, und wobei außerdem das Gehäuse (2) mit einer im geöffneten Zustand den Zugriff auf die Papierrolle (4) freigebenden Ladeklappe (9) zum Auswechseln einer verbrauchten Papierrolle (4) versehen ist, **dadurch gekennzeichnet, dass** die Ladeklappe (9) eine endseitige Schwenkachse (10) aufweist, mit der sie am Gehäuse (2) befestigt ist, und darüber hinaus der mittlere Bereich der Ladeklappe (9) so ausgebildet ist, dass die sich daran anschließenden beiden Teilbereiche, nämlich der am Gehäuse (2) schwenkbar gelagerte Teilbereich und der das freie Ende bildende andere Teilbereich, der ansonsten im Wesentlichen starr ausgebildeten Ladeklappe (9) relativ zueinander verschwenkbar angeordnet sind, wobei die Druckwalze (7) an dem das freie Ende bildenden Teilbereich der Ladeklappe (9) angeordnet ist.

2. Datenverarbeitungs-Handgerät (1) nach dem vorhergehenden Anspruch, **dadurch gekennzeichnet, dass** der mittlere Bereich der Ladeklappe (9) mit einer Zwischenschwenkachse (11) für das Verschwenken des das freie Ende bildenden Teilbereichs der Ladeklappe (9) bei im Wesentlichen nicht verschwenktem Zustand des am Gehäuse (2) schwenkbar gelagerten Teilbereichs der Ladeklappe (9) versehen ist.

3. Datenverarbeitungs-Handgerät (1) nach einem der vorhergehenden Ansprüche, **dadurch gekennzeichnet, dass** der Schwenkwinkel des das freie Ende der Ladeklappe (9) bildenden Teilbereichs zumindest derart groß ausgebildet ist, dass die Drehachse (13) der Druckwalze (7) auf eine Position verlagerbar ist, in welcher die Gerade zwischen ihr und der Zwischenschwenkachse (11) parallel zur Tangente auf derjenigen Stelle der sich in Druckposition befindlichen Druckwalze (7) ist, die während des Druckvorgangs das Gegenlager des Druckkopfs (6) bildet.

4. Datenverarbeitungs-Handgerät (1) nach einem der vorhergehenden Ansprüche, **dadurch gekennzeichnet, dass** der freie Endbereich (12) des das freie Ende der Ladeklappe (9) bildenden Teilbereichs als Griffbereich für das Öffnen der Ladeklappe (9) ausgebildet ist.

5. Datenverarbeitungs-Handgerät (1) nach einem der vorhergehenden Ansprüche, **dadurch gekennzeichnet, dass** der Bereich der Zwischenschwenkachse (11) als Öffnungsbereich ausgebildet ist, der durch außenseitige Druckbetätigung einwärts verlagerbar ist, so dass damit eine Auswärtsverlagerung der Drehachse (13) der Druckwalze (7) bewirkbar ist und insbesondere eine Zugänglichkeit des Griffbereichs bewirkbar ist.

6. Datenverarbeitungs-Handgerät (1) nach einem der vorhergehenden Ansprüche, **dadurch gekennzeichnet, dass** der freie Endbereich (12) des das freie Ende der Ladeklappe (9) bildenden Teilbereichs als Schließbereich ausgebildet ist, der durch außenseitige Druckbetätigung einwärts verlagerbar ist, so dass damit eine Auswärtsverlagerung des mittleren Bereichs der Ladeklappe (9), insbesondere der Zwischenschwenkachse (11), bewirkbar ist.

7. Datenverarbeitungs-Handgerät (1) nach einem der vorhergehenden Ansprüche, **dadurch gekennzeichnet, dass** die Druckwalze (7) durch einen Antrieb auch als Vorschub ausgebildet ist.

## Claims

1. A mobile hand-held data processing device (1), in particular for processing violations of rules or the like detected by an operator, such as e.g. the detection of violations of traffic rules during the monitoring of stopped and/or moving traffic or other minor offenses, comprising a housing (2) containing a data processing unit in which both an input device for inputting data and/or operating the data processing hand-held unit (1) and a display device for outputting image and/or processing and/or control information are integrated and in which a printer (3) for printing information generated by the data processing unit is provided, the printer (3) having a print head (6), a print roller (7) as a counter bearing of the print head and a paper roll (4) and a paper feed, wherein furthermore the paper (5) coming from the paper roll (4) is passed between the print head (6) and the print roller (7) for printing and exits through an outlet opening (8), which is particularly in the form of a slit, from the housing (2) and wherein the housing (2) is moreover provided with a loading flap (9) that in an opened state enables access to the paper roll (4) for changing a used-up paper roll (4), **characterized in that** the tailboard (9) has a pivot axis (10) at one end with which it is attached to the housing (2), and furthermore the central area of the loading flap (9) is formed such that the two sections adjacent thereto, namely the section supported on the housing (2) in a swivelling manner and the other section forming the free end of the otherwise substantially fixedly formed loading flap (9) are disposed relative to each other so that they can swivel, the print axis (7) being disposed at the section of the loading flap (9) forming the free end.

2. Hand-held data processing device (1) according to the preceding claim, **characterized in that** the central area of the loading flap (9) is provided with an intermediate swivelling axis (11) for swivelling the section of the loading flap (9) that forms the free end when the section of the loading flap (9) supported on the housing (2) in a swivelling manner is in a substantially non-swivelled state.

3. Hand-held data processing device (1) according to any one of the preceding claims, **characterized in that** the swivelling angle of the section forming the free end of the loading flap (9) is formed at least large enough so that the rotating axis (13) of the print roller (7) can be displaced to a position in which the straight line between the said rotating axis and the intermediate swivelling axis (11) is parallel to the tangent at that point of the print roller (7) situated in a printing position which forms the counter bearing of the print head (6) during the printing operation.

4. Hand-held data processing device (1) according to any one of the preceding claims, **characterized in that** the free end area (12) of the section forming the free end of the loading flap (9) is in the form of a gripping area for opening the loading flap (9).

5. Hand-held data processing device (1) according to any one of the preceding claims, **characterized in that** the area between the intermediate swivelling axis (11) is formed as an opening area that can be displaced inwardly by an external pressure actuation so that a displacement of the rotating axis (13) of the print roller (7) to the outside can be effected and in particular accessibility to the gripping portion can be effected.

6. Hand-held data processing device (1) according to any one of the preceding claims, **characterized in that** the free end area (12) of the section forming the free end of the loading flap (9) is in the form of a closing area which can be displaced inwardly by an external pressure actuation so that a displacement of the central area of the loading flap (9) to the outside, in particular of the intermediate swivelling axis (11), can be effected.

7. Hand-held data processing device (1) according to any one of the preceding claims, **characterized in that** due to a drive, the print roller (7) is also in the form of a feed.

## Revendications

1. Appareil portatif mobile (1) de traitement de données, notamment conçu pour le traitement d'infractions détectées par un opérateur et commises à l'encontre de prescriptions ou règlements similaires, par exemple pour la détection d'infractions à des réglementations routières lors de la surveillance du trafic statique et/ou dynamique, ou de contraventions d'autres types, comprenant un boîtier (2) qui renferme une unité de traitement informatisé ; dans lequel sont intégrés, à la fois, un dispositif de saisie dévolu à l'entrée de données et/ou à l'actionnement dudit appareil portatif mobile (1) de traitement de données, et un dispositif d'affichage conçu pour délivrer des informations d'images et/ou de traitement et/ou de commande ; et dans lequel une imprimante (3) est prévue pour l'édition imprimée d'informations engendrées par ladite unité de traitement informatisé, sachant que ladite imprimante (3) englobe une tête d'impression (6), un cylindre d'impression (7) offrant un contre-appui à ladite tête d'impression, ainsi qu'un rouleau de papier (4) et un système d'avance du papier ; sachant en outre que le papier (5), provenant dudit rouleau (4), est guidé entre ladite tête d'impression (6) et ledit cylindre d'impression (7) afin d'être imprimé, puis sort du boîtier (2) en empruntant un orifice de sortie (8) revêtant, en particulier, la forme d'une fente ; et sachant que ledit boîtier (2) est muni, par ailleurs, d'un volet de chargement (9) qui est affecté au remplacement d'un rouleau de papier (4) usagé et qui, à l'état ouvert, libère l'accès audit rouleau de papier (4), **caractérisé par le fait que** le volet de chargement (9) présente un axe extrême de pivotement (10), par lequel il est fixé au boîtier (2), la région médiane dudit volet de chargement (9) étant, de surcroît, réalisée de façon telle que les deux régions partielles qui s'y rattachent et font partie dudit volet de chargement (9) possédant, pour le reste, une réalisation essentiellement rigide, c'est-à-dire la région partielle montée à pivotement sur ledit boîtier (2) et l'autre région partielle formant l'extrémité libre, soient agencées de manière à pouvoir pivoter l'une par rapport à l'autre, le cylindre d'impression (7) étant implanté sur ladite région partielle du volet de chargement (9) qui forme l'extrémité libre.

2. Appareil portatif mobile (1) de traitement de données, selon la revendication précédente, **caractérisé par le fait que** la région médiane du volet de chargement (9) est pourvue d'un axe intermédiaire de pivotement (11) assigné au pivotement de la région partielle dudit volet de chargement (9), formant l'extrémité libre, lorsque la région partielle dudit volet de chargement (9), montée à pivotement sur le boîtier (2), est à l'état essentiellement exempt de pivotement.

3. Appareil portatif mobile (1) de traitement de données, selon l'une des revendications précédentes, **caractérisé par le fait que** l'angle de pivotement de la région partielle, qui forme l'extrémité libre du volet de chargement (9), est conçu avec dimensionnement au moins suffisamment grand pour que l'axe de rotation (13) du cylindre d'impression (7) puisse être amené à un emplacement auquel la ligne droite, tracée entre ledit axe et l'axe intermédiaire de pivotement (11), soit parallèle à la tangente à la zone dudit cylindre d'impression (7), en position d'impression, qui offre un contre-appui à la tête d'impression (6) au cours du processus d'impression.

4. Appareil portatif mobile (1) de traitement de données, selon l'une des revendications précédentes, **caractérisé par le fait que** la zone extrême libre (12) de la région partielle qui forme l'extrémité libre du volet de chargement (9) est réalisée comme une zone de préhension, dévolue à l'ouverture dudit volet de chargement (9).

5. Appareil portatif mobile (1) de traitement de données, selon l'une des revendications précédentes, **caractérisé par le fait que** la région de l'axe intermédiaire de pivotement (11) est réalisée sous la forme d'une zone d'ouverture pouvant être déplacée vers l'intérieur, par pression exercée de l'extérieur, de sorte que l'axe de rotation (13) du cylindre d'impression (7) peut effectuer une excursion vers l'extérieur, et que la zone de préhension est notamment accessible.

6. Appareil portatif mobile (1) de traitement de données, selon l'une des revendications précédentes, **caractérisé par le fait que** la zone extrême libre (12) de la région partielle qui forme l'extrémité libre du volet de chargement (9) est réalisée comme une zone de fermeture pouvant être déplacée vers l'intérieur, par pression exercée de l'extérieur, ce qui permet à la région médiane dudit volet de chargement (9), et notamment à l'axe intermédiaire de pivotement (11), d'effectuer une excursion vers l'extérieur.

7. Appareil portatif mobile (1) de traitement de données, selon l'une des revendications précédentes, **caractérisé par le fait que** le cylindre d'impression (7) est également réalisé comme un système d'avance, par l'intermédiaire d'un entraînement.
